# EUROPÄISCHE PATENTSCHRIFT

(11) **EP 2 664 885 B1**
(45) Veröffentlichungstag und Bekanntmachung des Hinweises auf die Patenterteilung: **14.08.2019**
(21) Anmeldenummer: 13167039.0
(22) Anmeldetag: 08.05.2013
(51) Int. Cl.: F27B 5/02, F27B 5/04

(54) **VORRICHTUNG ZUR WÄRMEBEHANDLUNG EINES WERKSTÜCKS**
DEVICE FOR THE HEAT TREATMENT OF A WORKPIECE
DISPOSITIF DE TRAITEMENT THERMIQUE D'UNE PIÈCE À USINER

(30) Priorität: 16.05.2012 DE 102012208170
(43) Veröffentlichungstag der Anmeldung: 20.11.2013
(73) Patentinhaber: FCT Anlagenbau GmbH, 96515 Sonneberg (DE)
(72) Erfinder: Blüchel, Peter, 96268 Mitwitz (DE); Böttcher, Horst, 96528 Schalkau (DE); Schorr, Wolfram, 96515 Sonneberg (DE); Bauersachs, Norbert, 96472 Rödental (DE)
(74) Vertreter: Patent- und Rechtsanwälte Ullrich & Naumann

(56) Entgegenhaltungen:
- EP-A2- 2 039 666
- WO-A1-2007/063562
- WO-A2-2009/150152
- GB-A- 2 121 935

## Beschreibung

Bei einem Batch-Ofen, wie er beispielsweise aus der WO 2007/063562 A1 bekannt ist, wird das Werkstück auf einer Schüttung aus Silizium in den Ofen eingebracht und in dem Ofen ein Unterdruck erzeugt. Wenn die benötigte Atmosphäre erzeugt ist, wird das Werkstück und das Silizium über eine Induktionsspule erhitzt, so dass das Silizium schmilzt und in das Werkstück infiltriert. Nachdem die Infiltration abgeschlossen ist, wird der gesamte Ofen und somit das Werkstück abgekühlt, das Ofeninnere auf Atmosphärendruck gebracht und das fertige Werkstück ausgegeben. Dabei ist nachteilig, dass die Bearbeitung eines Werkstücks sehr viel Zeit in Anspruch nimmt, da zunächst ein Unterdruck erzeugt, dann der Ofen erhitzt, danach der Ofen abgekühlt und schließlich auf Atmosphärendruck gebracht werden muss. Daher ist der Durchsatz bei dieser Vorrichtung nicht sehr groß, auch wenn mehrere Werkstücke gleichzeitig in den Ofen eingebracht werden. Des Weiteren ist nachteilig, dass bei der Wärmebehandlung sehr viel Energie aufgebracht werden muss, um das Werkstück und die Schüttung auf die benötigte Temperatur zu erhitzen.

Aus dem Dokument WO 2009/150152 A2 ist eine Vorrichtung zur Herstellung von polykristallinem Silikon zur Verwendung in der Photovoltaik vorbekannt.

Das Dokument GB 2 121 935 A betrifft einen Vakuumofen zum Schmelzen oder Löten, bspw. von Werkstücken aus Aluminium.

Die EP 2 039 666 A2 zeigt eine Vorrichtung zum Sintern eines Werkstücks. Die Vorrichtung umfasst ein Gehäuse, in dem mehrere - hintereinander liegende - Heizkammer ausgebildet sind.

Des Weiteren offenbart das Dokument DE 23 42 051 C2 einen Durchlaufofen zum Sintern eines aus einem eisenhaltigen Material bestehenden Presskörpers.

Der vorliegenden Erfindung liegt daher die Aufgabe zugrunde, eine Vorrichtung zur Wärmebehandlung eines Werkstücks der eingangs genannten Art derart auszugestalten und weiterzubilden, dass mit einfachen konstruktiven Mitteln und mit geringem energetischen Aufwand bei erhöhtem Durchsatz eine sichere und zuverlässige Sinterung verschiedener Werkstücke bei geringstem Platzbedarf gewährleistet ist.

Erfindungsgemäß wird die voranstehende Aufgabe durch die Merkmale des Patentanspruches 1 gelöst. Danach ist die in Rede stehende Vorrichtung dadurch gekennzeichnet, dass der Induktionsofen als Heizmodul ausgebildet ist, dass dem Heizmodul unmittelbar oder mittelbar ein Einschleusemodul zum Einbringen des Werkstücks vorgeschaltet und ein Kühlmodul zum Abkühlen des Werkstücks nachgeschaltet sind, dass die Vorrichtung aufgrund von Lösbarkeit der Verbindungen der Module miteinander dafür vorbereitet ist, durch Austausch von benachbarten Modulen dieselben in einem beliebigen Winkel zueinander anzuordnen und so an beliebige Räumlichkeiten und Werkstückformen anzupassen und dass die lösbaren Verbindungen Flanschverbindungen sind.

In erfindungsgemäßer Weise ist zunächst erkannt worden, dass die zugrunde liegende Aufgabe durch eine modulare Bauweise der Vorrichtung in verblüffend einfacher Weise gelöst werden kann. Im Konkreten ist der Induktionsofen dazu als Heizmodul ausgebildet, in dem die eigentliche Wärmebehandlung des Werkstücks stattfindet. Die Beschickung der Vorrichtung mit dem Werkstück erfolgt über das Einschleusemodul, das dem Heizmodul unmittelbar oder mittelbar vorgeschaltet ist. Nach der Wärmebehandlung ist das Werkstück in dem dem Heizmodul nachgeschalteten Kühlmodul abkühlbar. Durch den modularen Aufbau muss der Induktionsofen nach der Wärmebehandlung nicht mehr abgekühlt werden, um das Werkstück zu kühlen. Der Kühlvorgang findet vom Heizmodul entkoppelt in dem Kühlmodul statt, so dass die Prozesswärme der Wärmebehandlung vorhergehender Werkstücke in dem Heizmodul nutzbar bleibt. Dadurch verringert sich die für die Wärmebehandlung notwendige Energie um ein Vielfaches. Direkt nachdem das wärmebehandelte Werkstück aus dem Heizmodul entfernt und dem Kühlmodul übergeben ist, ist unmittelbar oder mittelbar aus dem Einschleusemodul ein neues Werkstück in das Heizmodul einbringbar. Dies führt zu einem äußerst hohen Durchsatz der Vorrichtung, was beispielsweise bei der Herstellung von Bremsscheiben von besonderem Interesse ist.

An dieser Stelle sei darauf hingewiesen, dass unter dem Begriff Wärmebehandlung die Sinterung eines Werkstücks und/oder die Infiltration eines Werkstücks oder jeder andere Prozess zu verstehen ist, bei dem ein Werkstück hohen Temperaturen ausgesetzt ist. Des Weiteren ist wesentlich, dass es sich um ein beliebiges Werkstück, beispielsweise einen Grünling, handeln kann, wobei das Werkstück als solches oder zusammen mit jedweden Additiven, beispielsweise Infiltrationsmaterial wie Silizium, erwärmbar ist. Im Folgenden sei zur Vereinfachung von einem Werkstück die Rede, wobei hierunter auch ein ggf. vorhandenes Additiv verstanden sein soll.

Um eine indirekte Erwärmung des Werkstücks zu gewährleisten, kann das Heizmodul mindestens eine Induktionsspule aufweisen, durch die eine Heizplatte induktiv erwärmbar ist. Bei der Heizplatte kann es sich beispielsweise um eine Graphitplatte oder eine Platte aus einem beliebigen anderen Stoff handeln, in dem durch die Induktionsspule Wirbelströme erzeugbar sind. Das Feld der Induktionsspule muss somit nicht in das Werkstück, sondern lediglich in die Heizplatte eindringen, so dass das Werkstück unmittelbar durch die Heizplatte und somit nur mittelbar durch die Induktionsspule erwärmbar ist.

In besonders vorteilhafter Weise kann das Heizmodul einen verfahrbaren Teller aufweisen, auf dem das Werkstück aufliegt. Dabei kann der Teller beispielsweise vertikal verfahrbar sein und so das Werkstück von einer von der Induktionsspule oder der Heizplatte entfernten Beladeposition in eine der Induktionsspule oder der Heizplatte nahen Bearbeitungsposition verbringbar sein.

Zur Gewährleistung einer optimalen Funktionsweise des Heizmoduls kann dieses evakuierbar oder mit Gas spülbar sein. Ergänzend oder alternativ dazu kann in dem Heizmodul eine besondere Gasatmosphäre, beispielsweise aus einem Schutzgas, erzeugbar sein. Wesentlich ist lediglich, dass in dem Heizmodul eine dem Prozess entsprechend benötigte Atmosphäre erzeugbar ist. In weiter vorteilhafter Weise ist in dem Einschleusemodul eine Atmosphäre erzeugbar, die zumindest weitgehend der in dem Heizmodul herrschenden Atmosphäre entspricht.

Um eine kontrollierte Abkühlung des Werkstücks zu erreichen, ist es von Vorteil, wenn das Kühlmodul mit Gas, beispielsweise mit einem Schutzgas, beaufschlagbar ist. Des Weiteren ist denkbar, dass in dem Kühlmodul zumindest weitgehend die gleiche Atmosphäre erzeugbar ist wie in dem Heizmodul. Zur optimalen Abkühlung des Werkstücks ist ferner denkbar, dass das Kühlmodul einen - vorzugweise vertikal - verfahrbaren Teller aufweist, auf dem das Werkstück aufliegt, wobei der Teller zum Verbringen des Werkstücks von einer von einer Gasaustrittstelle entfernten Beladeposition in eine einer Gasaustrittsstelle nahen Kühlposition verbringbar ist. Das Werkstück ist somit in unmittelbare Nähe eines in das Kühlmodul einströmenden Kühlgases verbringbar.

Zur weiteren Maximierung des Durchsatzes können mehrere Kühlmodule vorgesehen sein. Dies können beispielsweise parallel oder hintereinander angeordnet und dem Heizmodul nachgeschaltet sein. Insbesondere wenn die Abkühlung des Werkstücks nach der Wärmebehandlung länger dauert als die Wärmebehandlung als solche, ist die Taktrate bzw. der Durchsatz der gesamten Vorrichtung durch mehrere Kühlmodule optimiert.

Im Hinblick auf eine optimale Nutzung der Prozesswärme ist es denkbar, ein Entbinderungsmodul zum Ausgasen bzw. Pyrolysieren von Verfestigungs- oder Bindemittel aus dem Werkstück vorzusehen. Im Konkreten kann das Entbinderungsmodul zwischen dem Einschleusemodul und dem Heizmodul vorgesehen sein. Dadurch kann die bei der Entbinderung aufgebrachte Wärmeenergie auch von dem nachgeschalteten Heizmodul genutzt werden, so dass die Energieeffizienz der gesamten Vorrichtung optimiert ist.

In weiter vorteilhafter Weise kann ein Zugabemodul zur Zugabe von Additiven, beispielsweise Infiltrationsmaterial wie Silizium, zu dem Werkstück vorgesehen sein. Generell ist es denkbar, beliebige weitere Module dem Einschleusemodul und/oder dem Heizmodul und/oder dem Kühlmodul vor- oder nachzuschalten. Die Module können den verschiedensten Zwecken dienen. Des Weiteren kann die Größe bzw. die Länge eines jeden der beschriebenen Module den Anforderungen entsprechend angepasst sein.

Von besonderem Vorteil ist es, wenn zueinander benachbarte Module, wie z.B. das Einschleusemodul und das Heizmodul und/oder das Heizmodul und das Kühlmodul, durch Schleusen voneinander getrennt sind. Die Schleusen sind vorzugsweise vakuumdicht ausgeführt, wobei der Begriff Vakuum hier relativ und nicht im physikalischen Sinne zu verstehen ist. Die Schleusen sollen eine Abdichtung zwischen den einzelnen Modulen ermöglichen, so dass in den Modulen - zumindest weitgehend - eine beliebige Atmosphäre erzeugbar sein kann. In weiter erfindungsgemäßer Weise sind benachbarte Module über einen Flansch miteinander verbunden. Somit ist eine Anpassung der Vorrichtung durch einen Austausch oder eine andere Anordnung der Module jederzeit und ohne großen Aufwand möglich. Die Vorrichtung ist dadurch in idealer Weise an unterschiedliche Werkstücke bzw. Wärmebehandlungen anpassbar.

Zur Förderung des Werkstücks von einem Modul zum anderen, beispielsweise von dem Einschleusemodul in das Heizmodul und/oder von dem Heizmodul in das Kühlmodul, kann mindestens eine Schiebereinrichtung vorgesehen sein.

Um eine möglichst variable und an die Räumlichkeiten anpassbare Vorrichtung zu realisieren, sind die Module derart ausgeführt, dass sie in einem beliebigen Winkel zueinander anordenbar sind.

Es gibt nun verschiedene Möglichkeiten, die Lehre der vorliegenden Erfindung in vorteilhafter Weise auszugestalten und weiterzubilden. Dazu ist einerseits auf die dem Patentanspruch 1 nachgeordneten Patentansprüche und andererseits auf die nachfolgende Erläuterung eines bevorzugten Ausführungsbeispiels der Erfindung anhand der Zeichnung zu verweisen. In Verbindung mit der Erläuterung des bevorzugten Ausführungsbeispiels der Erfindung anhand der Zeichnung werden auch im Allgemeinen bevorzugte Ausgestaltungen und Weiterbildungen der Lehre erläutert. In der Zeichnung zeigen
- Fig. 1: in einer schematischen Darstellung eine perspektivische Ansicht eines bevorzugten Ausführungsbeispiels einer erfindungsgemäßen Vorrichtung,
- Fig. 2: in einer schematischen Darstellung eine Draufsicht der erfindungsgemäßen Vorrichtung nach Fig. 1,
- Fig. 3: in einer schematischen Darstellung eine erste Seitenansicht der erfindungsgemäßen Vorrichtung nach Fig. 1,
- Fig. 4: in einer schematischen Darstellung eine zweite Seitenansicht der erfindungsgemäßen Vorrichtung nach Fig. 1,
- Fig. 5: in einer schematischen Darstellung das Heizmodul der erfindungsgemäßen Vorrichtung nach Fig. 1,
- Fig. 6: in einer schematischen Darstellung einen Schnitt durch einen Teil des Heizmoduls der erfindungsgemäßen Vorrichtung nach Fig. 1.

Fig. 1 zeigt ein Ausführungsbeispiel einer erfindungsgemäßen Vorrichtung. Die Vorrichtung weist ein Heizmodul 1 auf, dem ein Einschleusemodul 2 vorgeschaltet und ein Kühlmodul 3 nachgeschaltet ist. Das Einschleusemodul 2 dient zur Aufnahme des zu bearbeitenden Werkstücks. Nachdem das Werkstück in das Einschleusemodul 2 aufgenommen ist, erfolgt in dem Einschleusemodul 2 ein Atmosphärenaustausch bzw. die Angleichung an die Atmosphäre des Heizmoduls 1 und das Werkstück wird in das Heizmodul 1 verbracht. In dem Heizmodul 1 ist das Werkstück und ggf. Additive bei gewünschter Atmosphäre indirekt induktiv erhitzbar. Nachdem die Wärmebehandlung des Werkstücks in dem Heizmodul 1 bei gewünschter Temperatur erfolgt ist, wird es in das Kühlmodul 3 verbracht. In dem Kühlmodul 3 ist das Werkstück kontrolliert abkühlbar, mitunter durch Zugabe eines Gases. Hat das Werkstück die gewünschte Temperatur erreicht, wird es aus dem Kühlmodul 3 entnommen.

Das Einschleusemodul 2 und das Heizmodul 1 sowie das Heizmodul 1 und das Kühlmodul 3 sind jeweils über einen Flansch 4 miteinander verbunden. Des Weiteren sind zwischen dem Einschleusemodul 2 und dem Heizmodul 1 sowie zwischen dem Heizmodul 1 und dem Kühlmodul 3 Schleusen 5 vorgesehen. Das Einschleusemodul 2 weist eine weitere Schleuse 5 auf, durch die das Werkstück in das Einschleusemodul 2 einbringbar ist. Am Kühlmodul 3 ist eine weitere Schleuse 5 vorgesehen, aus der das Werkstück ausgebbar ist.

Die Schleusen 5 dichten das Einschleusemodul 2, das Heizmodul 1 und das Kühlmodul 3 derart gegeneinander bzw. gegenüber der Atmosphäre ab, dass in dem Einschleusemodul 2, dem Heizmodul 1 und dem Kühlmodul 3 die für die Wärmebehandlung nötige Atmosphäre erzeugbar ist. Ferner dienen die Schleusen 5 dazu, das Heizmodul 1 thermisch gegenüber dem Einschleusemodul 2 und dem Kühlmodul 3 zu isolieren, so dass die Prozesswärme der Wärmebehandlung vorhergehender Werkstücke in dem Heizmodul 1 nicht verloren geht. Im Konkreten verhindern die Schleusen 5, dass das Heizmodul 1 zwischen der Ausgabe eines bearbeiteten Werkstücks und der Aufnahme eines unbearbeiteten Werkstücks möglichst wenig abkühlt.

Fig. 2 zeigt die erfindungsgemäße Vorrichtung aus Fig. 1 in einer Draufsicht. Dabei ist deutlich zu erkennen, dass das Einschleusemodul 2 und das Kühlmodul 3 über die Flansche 4 in einem rechten Winkel an dem Heizmodul 1 angeordnet sind. Das Einschleusemodul 2 und das Kühlmodul 3 können auch in einem beliebigen anderen Winkel zueinander mit dem Heizmodul 1 verbunden sein, so dass sich beispielsweise eine lineare Förderstrecke für das Werkstück ergibt. Die Vorrichtung ist dadurch in idealer Weise an beliebige Räumlichkeiten anpassbar.

Das Werkstück ist über Schieber 6 von dem Einschleusemodul 2 in das Heizmodul 1 bzw. von dem Heizmodul 1 in das Kühlmodul 3 verschiebbar. Die Schieber 6 sind hier jeweils um 90° versetzt zum Eingang des Einschleusemoduls 2, des Heizmoduls 1 und des Kühlmoduls 3 angeordnet.

Die Fig. 3 und 4 zeigen das Ausführungsbeispiel aus Fig. 1 in unterschiedlichen Seitenansichten. In Fig. 3 ist gezeigt, dass das Kühlmodul 3 eine Hubeinrichtung 7 aufweist, um einen nicht dargestellten Teller, auf dem das Werkstück aufliegt, vertikal zu verfahren. Das Werkstück ist durch die Hubeinrichtung 7 von einer Beladeposition in eine Abkühlposition verbringbar. Zur Vermeidung von Wiederholungen sei des Weiteren auf die Ausführungen zu den Fig. 1 bis 3 verwiesen.

Fig. 5 zeigt das Heizmodul 1 der erfindungsgemäßen Vorrichtung nach Fig. 1. An dem Heizmodul 1 ist eine Hubeinrichtung 7 angeordnet, um einen nicht dargestellten Teller, auf dem das Werkstück aufliegt, von einer Beladeposition in eine Bearbeitungsposition zu verbringen. Zur Vermeidung von Wiederholungen sei des Weiteren auf die Ausführungen zu den Fig. 1 bis 4 verwiesen.

In Fig. 6 ist in einer schematischen Ansicht ein Schnitt durch einen Teil des Heizmodul 1 der erfindungsgemäßen Vorrichtung nach Fig. 1 gezeigt. Das Heizmodul 1 weist eine oben liegende Induktionsspule 8 auf. Bei Aktivierung der Induktionsspule 8 induziert diese Wirbelströme in der Heizplatte 9, so dass sich die Heizplatte 9 erwärmt. Die Heizplatte 9 ist beispielsweise als Graphitplatte ausgebildet. Durch die Heizplatte 9 ist das Werkstück erhitzbar, welches sich - ggf. mit Additiven wie z.B. Silizium - in dem Tiegel 10 befindet. Das von der Induktionsspule 8 erzeugte Magnetfeld koppelt bei dieser Ausführungsform kaum in das Werkstück, sondern fast ausschließlich in die Heizplatte 9 ein.

Um das Werkstück näher an die Heizplatte 9 heranzuführen, ist ein Teller vorgesehen, auf dem das Werkstück aufliegt. Durch den Teller ist der Tiegel 10 und somit das Werkstück von einer von der Induktionsspule 8 bzw. der Heizplatte 9 entfernten Beladeposition in eine der Induktionsspule 8 bzw. der Heizplatte 9 nahen Bearbeitungsposition verbringbar.

Hinsichtlich weiterer vorteilhafter Ausgestaltungen der erfindungsgemäßen Vorrichtung wird zur Vermeidung von Wiederholungen auf den allgemeinen Teil der Beschreibung sowie auf die beigefügten Patentansprüche verwiesen.

Schließlich sei ausdrücklich darauf hingewiesen, dass das voranstehend beschriebene Ausführungsbeispiel der erfindungsgemäßen Vorrichtung lediglich zur Erörterung der beanspruchten Lehre dient, diese jedoch nicht auf das Ausführungsbeispiel einschränkt.

### Bezugszeichenliste

- 1: Heizmodul
- 2: Einschleusemodul
- 3: Kühlmodul
- 4: Flansch
- 5: Schleuse
- 6: Schieber
- 7: Hubeinrichtung
- 8: Induktionsspule
- 9: Heizplatte
- 10: Tiegel

## Patentansprüche

1. Vorrichtung zum Sintern eines Werkstücks mit einem Induktionsofen, in dem das Werkstück und ggf. Additive - direkt oder indirekt - induktiv erwärmbar sind, **dadurch gekennzeichnet, dass** der Induktionsofen als Heizmodul (1) ausgebildet ist, dass dem Heizmodul (1) unmittelbar oder mittelbar ein Einschleusemodul (2) zum Einbringen des Werkstücks vorgeschaltet und ein Kühlmodul (3) zum Abkühlen des Werkstücks nachgeschaltet sind und dass die Vorrichtung aufgrund von Lösbarkeit der Verbindungen der Module miteinander dafür vorbereitet ist, durch Austausch von benachbarten Modulen dieselben in einem beliebigen Winkel zueinander anzuordnen und so an beliebige Räumlichkeiten und Werkstückformen anzupassen.

2. Vorrichtung nach Anspruch 1, **dadurch gekennzeichnet, dass** benachbarte Module, insbesondere das Heizmodul (1) und das Einschleusemodul (2) und/oder das Heizmodul (1) und das Kühlmodul (3) über einen Flansch (4) miteinander verbunden sind.

3. Vorrichtung nach Anspruch 1 oder 2, **dadurch gekennzeichnet, dass** das Heizmodul (1) mindestens eine Induktionsspule (8) aufweist, durch die eine Heizplatte (9), insbesondere eine Graphitplatte, induktiv erwärmbar ist.

4. Vorrichtung nach einem der Ansprüche 1 bis 3, **dadurch gekennzeichnet, dass** das Heizmodul (1) einen - vorzugweise vertikal - verfahrbaren Teller aufweist, auf dem das Werkstück aufliegt, wobei der Teller zum Verbringen des Werkstücks von einer von der Induktionsspule (8) oder der Heizplatte (9) entfernten Beladeposition in eine der Induktionsspule (8) oder der Heizplatte (9) nahen Bearbeitungsposition verbringbar ist.

5. Vorrichtung nach einem der Ansprüche 1 bis 4, **dadurch gekennzeichnet, dass** das Heizmodul (1) evakuierbar, mit Gas spülbar und/oder in dem Heizmodul (1) eine besondere Gasatmosphäre, beispielsweise aus einem Schutzgas, erzeugbar ist.

6. Vorrichtung nach einem der Ansprüche 1 bis 5, **dadurch gekennzeichnet, dass** in dem Einschleusemodul (2) eine Atmosphäre erzeugbar ist, die zumindest weitgehend der in dem Heizmodul (1) herrschenden Atmosphäre entspricht.

7. Vorrichtung nach einem der Ansprüche 1 bis 6, **dadurch gekennzeichnet, dass** das Kühlmodul (3) mit Gas, beispielsweise mit einem Schutzgas, beaufschlagbar ist, um das Werkstück kontrolliert abzukühlen und/oder dass das Kühlmodul (3) einen - vorzugweise vertikal - verfahrbaren Teller aufweist, auf dem das Werkstück aufliegt, wobei der Teller zum Verbringen des Werkstücks von einer von einer Gasaustrittstelle entfernten Beladeposition in eine einer Gasaustrittsstelle nahen Kühlposition verbringbar ist.

8. Vorrichtung nach einem der Ansprüche 1 bis 7, **dadurch gekennzeichnet, dass** mehrere Kühlmodule (3) parallel oder hintereinander angeordnet sind.

9. Vorrichtung nach einem der Ansprüche 1 bis 8, **dadurch gekennzeichnet, dass** ein Entbinderungsmodul zum Ausgasen bzw. Pyrolysieren von Verfestigungs- oder Bindemittel aus dem Werkstück vorgesehen ist.

10. Vorrichtung nach einem der Ansprüche 1 bis 9, **dadurch gekennzeichnet, dass** ein Zugabemodul zur Zugabe von Additiven, beispielsweise von Silizium, zu dem Werkstück vorgesehen ist.

11. Vorrichtung nach einem der Ansprüche 1 bis 10, **dadurch gekennzeichnet, dass** zwischen benachbarten Modulen, insbesondere zwischen dem Heizmodul (1) und dem Einschleusemodul (2) und/oder dem Heizmodul (1) und dem Kühlmodul (3), vorzugsweise vakuumdichte Schleusen (5) vorgesehen sind.

12. Vorrichtung nach einem der Ansprüche 1 bis 11, **dadurch gekennzeichnet, dass** mindestens eine Schiebereinrichtung (6) vorgesehen ist, über die das Werkstück aus einem Modul in das benachbarte Modul, insbesondere aus dem Einschleusemodul (2) in das Heizmodul (1) und/oder aus dem Heizmodul (1) in das Kühlmodul (3), transportierbar ist.

## Claims

1. Device for sintering a workpiece with an induction furnace, in which the workpiece and where applicable additives - directly or indirectly - can be inductively heated, **characterised in that** the induction furnace is constructed as a heating module (1), **in that** an introduction module (2) for introducing the workpiece is arranged directly or indirectly upstream of the heating module (1) and a cooling module (3) for cooling the workpiece is arranged directly or indirectly downstream of the heating module (1) and **in that** the device as a result of the releasability of the connections of the modules with each other is prepared, by exchanging adjacent modules, to arrange them at any angle with respect to each other and thus to adapt them to any desired spatial requirements and workpiece shapes.

2. Device according to claim 1, **characterised in that** adjacent modules, in particular the heating module (1) and the introduction module (2) and/or the heating module (1) and the cooling module (3), are connected to each other by means of a flange (4).

3. Device according to claim 1 or 2, **characterised in that** the heating module (1) has at least one induction coil (8), by means of which a heating plate (9), in particular a graphite plate, can be inductively heated.

4. Device according to any one of claims 1 to 3, **characterised in that** the heating module (1) has a - preferably vertically - movable plate on which the workpiece is positioned, wherein the plate can be moved in order to move the workpiece from a loading position remote from the induction coil (8) or the heating plate (9) into a processing position close to the induction coil (8) or the heating plate (9) .

5. Device according to any one of claims 1 to 4, **characterised in that** the heating module (1) can be evacuated, flushed with gas and/or a particular gas atmosphere, for example, comprising a protective gas, can be produced in the heating module (1).

6. Device according to any one of claims 1 to 5, **characterised in that** there can be produced in the introduction module (2) an atmosphere which at least substantially corresponds to the atmosphere present in the heating module (1).

7. Device according to any one of claims 1 to 6, **characterised in that** the cooling module (3) can be acted on with gas, for example, with a protective gas, in order to cool the workpiece in a controlled manner and/or **in that** the cooling module (3) has a - preferably vertically - movable plate on which the workpiece is positioned, wherein the plate can be moved in order to move the workpiece from a loading position remote from a gas outlet location into a cooling position close to a gas outlet location.

8. Device according to any one of claims 1 to 7, **characterised in that** several cooling modules (3) are arranged in a parallel manner or one behind the other.

9. Device according to any one of claims 1 to 8, **characterised in that** a debinding module for outgassing or pyrolising compaction agents or binders from the workpiece is provided.

10. Device according to any one of claims 1 to 9, **characterised in that** an addition module for adding additives, for example, silicon, to the workpiece is provided.

11. Device according to any one of claims 1 to 10, **characterised in that** between adjacent modules, in particular between the heating module (1) and the introduction module (2) and/or the heating module (1) and the cooling module (3), preferably vacuum-tight air locks (5) are provided.

12. Device according to any one of claims 1 to 11, **characterised in that** there is provided at least one sliding device (6) via which the workpiece can be transported from one module into the adjacent module, in particular from the introduction module (2) into the heating module (1) and/or from the heating module (1) into the cooling module (3).

## Revendications

1. Dispositif pour le frittage d'une pièce avec un four à induction, dans lequel la pièce et, le cas échéant, des additifs, peuvent être chauffés, directement ou indirectement, de manière inductive, **caractérisé en ce que** le four à induction est conçu comme un module de chauffage (1), **en ce que**, en amont du module de chauffage (1), directement ou indirectement, est branché un module d'éclusage (2) pour l'introduction de la pièce et un module de refroidissement (3) est branché en aval pour le refroidissement de la pièce, et **en ce que** le dispositif est préparé, du fait de la possibilité de détachement des liaisons des modules entre eux, à disposer les modules entre eux avec un angle quelconque par échange de modules adjacents et à les adapter ainsi à des encombrements et à des formes de pièces quelconques.

2. Dispositif selon la revendication 1, **caractérisé en ce que** des modules adjacents, plus particulièrement le module de chauffage (1) et le module d'éclusage (2) et/ou le module de chauffage (1) et le module de refroidissement (3), sont reliés entre eux par l'intermédiaire d'une bride (4).

3. Dispositif selon la revendication 1 ou 2, **caractérisé en ce que** le module de chauffage (1) comprend au moins une bobine d'induction (8) à l'aide de laquelle une plaque de chauffage (9), plus particulièrement, une plaque en graphite, peut être chauffée de manière inductive.

4. Dispositif selon l'une des revendications 1 à 3, **caractérisé en ce que** le module de chauffage (1) comprend un plateau mobile, de préférence verticalement, sur lequel repose la pièce, le plateau pouvant être amené d'une position de chargement éloignée de la bobine d'induction (8) ou de la plaque de chauffage (9) vers une position de traitement proche de la bobine d'induction (8) ou de la plaque de chauffage (9).

5. Dispositif selon l'une des revendications 1 à 4, **caractérisé en ce que** le module de chauffage (1) peut être évacué, rincé avec un gaz et/ou, dans le module de chauffage (1), une atmosphère gazeuse particulière, constituée par exemple d'un gaz protecteur, peut être réalisée.

6. Dispositif selon l'une des revendications 1 à 5, **caractérisé en ce que**, dans le module d'éclusage (2), une atmosphère peut être créée, qui correspond largement à l'atmosphère régnant dans le module de chauffage (1).

7. Dispositif selon l'une des revendications 1 à 6, **caractérisé en ce que**, dans le module de refroidissement (3) peut être alimenté en gaz, par exemple en gaz protecteur, afin de refroidir la pièce de manière contrôlée et/ou **en ce que** le module de refroidissement (3) comprend un plateau mobile, de préférence verticalement, sur lequel repose la pièce, le plateau étant conçu pour amener la pièce d'une position de chargement éloignée d'un endroit de sortie du gaz vers une position de refroidissement proche d'un endroit de sortie du gaz.

8. Dispositif selon l'une des revendications 1 à 7, **caractérisé en ce que** plusieurs modules de refroidissement (3) sont disposés parallèlement ou les uns derrière les autres.

9. Dispositif selon l'une des revendications 1 à 8, **caractérisé en ce qu'**un module de dissociation est prévu pour le dégazage ou la pyrolyse d'agents de solidification ou de liants hors de la pièce.

10. Dispositif selon l'une des revendications 1 à 9, **caractérisé en ce qu'**un module d'introduction est prévu pour l'ajout d'additifs, par exemple de silicium, à la pièce.

11. Dispositif selon l'une des revendications 1 à 10, **caractérisé en ce que**, entre des modules adjacents, plus particulièrement entre le module de chauffage (1) et le module d'éclusage (2) et/ou le module de chauffage (1) et le module de refroidissement (3), de préférence des sas étanches au vide (5) sont prévus.

12. Dispositif selon l'une des revendications 1 à 11, **caractérisé en ce qu'**au moins un dispositif à curseur (6) est prévu, par l'intermédiaire duquel la pièce peut être transportée d'un module vers le module adjacent, plus particulièrement du module d'éclusage (2) vers le module de chauffage (1) et/ou du module de chauffage (1) vers le module de refroidissement (3).
